# EUROPÄISCHE PATENTSCHRIFT

(11) **EP 2 181 769 B1**
(45) Veröffentlichungstag und Bekanntmachung des Hinweises auf die Patenterteilung: **29.05.2019**
(21) Anmeldenummer: 09013070.9
(22) Anmeldetag: 16.10.2009
(51) Int. Cl.: B02C 18/14, B02C 18/18

(54) **Zerkleinerungsvorrichtung**
Grinding device
Dispositif de broyage

(30) Priorität: 04.11.2008 AT 17192008
(43) Veröffentlichungstag der Anmeldung: 05.05.2010
(73) Patentinhaber: Anton Unterwurzacher Maschinenbauholding GmbH, 5431 Kuchl (AT)
(72) Erfinder: Lanner, Christian, 5440 Golling (AT)
(74) Vertreter: Torggler & Hofinger Patentanwälte

(56) Entgegenhaltungen:
- AT-A2- 504 824
- DE-U1-202005 000 675
- US-A- 4 206 882
- US-A- 5 950 945

## Beschreibung

Die vorliegende Erfindung betrifft einen Messerträger für einen Rotor einer Zerkleinerungsvorrichtung mit den Merkmalen des Oberbegriffs des Anspruchs 1. Die Erfindung betrifft weiterhin einen Rotor für eine Zerkleinerungsvorrichtung, mit mehreren solchen Messerträgern.

Derartige Rotoren bzw. Messerträger kommen bei Zerkleinerungsvorrichtungen zum Einsatz, die der Zerkleinerung von Abfällen dienen. Ein derartiger Rotor ist in einem Gehäuse einer Zerkleinerungsvorrichtung drehbar lagerbar und wird im Betrieb durch einen Elektromotor angetrieben. Die am Rotor angeordneten Zerkleinerungsmesser arbeiten im Betrieb zur Zerkleinerung der Abfälle meist mit einem gehäusefesten Statormesser zusammen.

Gattungsgemäße Rotoren sind zylindrisch oder prismatisch ausgebildet und weisen neben der durch die Drehachse bestimmten axialen Richtung eine orthogonal zur axialen Richtung gedacht verlaufende tangentiale Richtung auf. Die rechtwinkelig zur tangentialen und axialen Richtung verlaufende Richtung (die zur Drehachse hin bzw. von dieser weg zeigt) wird als radiale Richtung bezeichnet.

Es sind bereits gattungsgemäße Rotoren bekannt geworden, bei welchen die Zerkleinerungsmesser abschnittsweise schräg zur tangentialen Richtung angeordnet verlaufen. Ein derartiger Rotor ist beispielsweise in der DE 20 2005 000 675 U1 gezeigt. Aus einer derartigen Anordnung ergibt sich der Vorteil, dass die axialen Reaktionskräfte beim Schneidvorgang nicht über die gesamte Länge des Rotors gleichzeitig auftreten, da die bewegten Zerkleinerungsmesser schräg über das meist vorgesehene Statormesser hinwegverlaufen, wobei der Überkreuzungspunkt der zusammenwirkenden Messer in axialer Richtung wandert. Ist, wie in der DE 20 2005 000 675 U1 gezeigt, darüber hinaus vorgesehen, dass sich die Neigungsrichtung der Zerkleinerungsmesser in axialer Richtung ändert, wird darüber hinaus bewirkt, dass das zu zerkleinernde Material beim Schneiden nicht zu den axialen Enden des Rotors bewegt wird.

Der schräge Verlauf der Zerkleinerungsmesser wird in der DE 20 2005 000 675 U1 durch eine entsprechende schräge Anordnung der Messerträger erreicht. Hiefür muss der Rotor entsprechend ausgebildet sein. Es ist nicht möglich, bei ein und demselben Rotor die Zerkleinerungsmesser wahlweise einmal schräg zur axialen Richtung verlaufend und ein anderes Mal in axialer Richtung verlaufend anzuordnen.

Insbesondere ist es nicht möglich, bereits in Verwendung stehende Rotoren, bei welcher die Zerkleinerungsmesser in axialer Richtung verlaufend anzuordnen sind, nachträglich ohne konstruktiven Aufwand so zu verändern, dass die Zerkleinerungsmesser wenigstens teilweise schräg zur axialen Richtung verlaufen.

Die US 5,950,945 A offenbart einen Rotor mit Messerträgern, wobei die Messerträger eine Rückseite und eine von dieser beabstandete Anlageseite für Zerkleinerungsmesser aufweisen, wobei die Anlageseite in radialer Richtung gesehen schräg zur Rückseite verläuft.

Aufgabe der Erfindung ist es, die diskutierten Nachteile zumindest teilweise zu beseitigen.

Diese Aufgabe wird durch einen Messerträger mit den Merkmalen des Anspruchs 1 bzw. durch einen Rotor mit den Merkmalen des Anspruchs 4 gelöst.

Weitere vorteilhafte Ausführungsformen der Erfindung sind in den abhängigen Ansprüchen definiert. Schutz wird daneben auch begehrt für eine Zerkleinerungsvorrichtung mit einem erfindungsgemäßen Rotor.

Besonders bevorzugt ist es, dass der wenigstens eine Messerträger lösbar am Rotor befestigt ist. Dies entspricht dem Grundgedanken der Erfindung, dass auch bereits in Verwendung stehende Rotoren nachträglich mit schräg verlaufenden Zerkleinerungsmessern bestückt werden sollen. Es steht aber durchaus im Einklang mit dem Grundgedanken der Erfindung, wenn der wenigstens eine Messerträger fest mit dem Rotor verbunden, beispielsweise verschweißt ist.

Die Bevorzugung der lösbaren Befestigung des wenigstens einen Messerträgers am Rotor gilt insbesondere, wenn vorgesehen ist, dass der Rotor radiale Vorsprünge aufweist, an denen sich der bzw. die Messerträger mit seiner bzw. ihrer Rückseite abstützt bzw. abstützen. Derartige radiale Vorsprünge können in axialer Richtung verlaufen. Durch die Erfindung wird der gewünschte Anstellwinkel der Zerkleinerungsmesser durch die schräg verlaufende Anlageseite der Messerträger sichergestellt. Die Messerträger selbst können sich tangential mit ihrer Rückseite an den radial und axial verlaufenden Vorsprüngen abstützen.

Besonders bevorzugt ist vorgesehen, dass die Zerkleinerungsmesser über radial verlaufende Befestigungsmittel (zum Beispiel Schrauben) an den Messerträgern befestigt sind. Grundsätzlich auch denkbar, wenn auch nicht besonders bevorzugt, wäre allerdings die Befestigung der Zerkleinerungsmesser über tangential verlaufende Befestigungsmittel, also im Falle des wenigstens einen Messerträgers an der schräg verlaufenden Anlageseite.

Es kann vorgesehen sein, an dem bzw. den Messerträger(n) jeweils nur ein Zerkleinerungsmesser zu befestigen. Besonders bevorzugt ist allerdings vorgesehen, zumindest am wenigstens einem Messerträger wenigstens zwei Zerkleinerungsmesser zu befestigen.

Ein in axialer Richtung wechselnder Kraftverlauf beim Schneidvorgang wird besonders bevorzugt dadurch realisiert, dass wenigstens zwei Messerträger mit schräg zur Rückseite verlaufender Anlageseite axial benachbart zueinander angeordnet sind und ihre Anlageseiten in radialer Draufsicht entlang der Schenkel eines gedachten V verlaufen.

Weitere Vorteile und Einzelheiten der Erfindung ergeben sich anhand der Figuren sowie der dazugehörigen Figurenbeschreibung. Dabei zeigen:
- Fig. 1: eine perspektivische Ansicht einer erfindungsgemäßen Zerkleinerungsvorrichtung,
- Fig. 2: einen Querschnitt durch die in Fig. 1 dargestellte Zerkleinerungsvorrichtung, welche den grundsätzlichen Aufbau der Maschine zeigt,
- Fig. 3: eine Detailansicht eines Ausführungsbeispiels eines erfindungsgemäßen Rotors in isolierter Darstellung
- Fig. 4: eine Detailansicht zur Fig. 3 und
- Fig. 5a, 5b: beispielhaft ein erfindungsgemäßes Prinzip der Befestigung der Zerkleinerungsmesser an den Messerträgern bzw. der Messerträger am Rotor.

Die Fig. 1 zeigt in perspektivischer Ansicht eine erfindungsgemäße Zerkleinerungsvorrichtung 1 mit einem Gehäuse 2, in welcher ein erfindungsgemäßer Rotor 3 drehbar gelagert ist.

Die Fig. 2 zeigt einen Querschnitt zur Fig. 1, wobei erkennbar ist, dass der Rotor 3 hier prismatisch ausgebildet ist und mit einer Vielzahl von Zerkleinerungsmessern 4 versehen ist. Die drehbar gelagerten Zerkleinerungsmesser 4 arbeiten im Betrieb mit einem gehäusefesten Statormesser 5 zusammen. Es ist ein weiteres gehäusefestes Messer 6 vorgesehen.

Der Rotor 3 ist durch einen Elektromotor 7 über einen nicht dargestellten Übertragungsmechanismus antreibbar. Das zu zerkleinernde Material wird über einen Einfülltrichter 8 zugegeben und fällt in den, in Fig. 2 rechts angeordneten, Einzugsbereich der Zerkleinerungsvorrichtung 1. Dieser Einzugsbereich wird einerseits durch den Rotor 3 und andererseits durch eine schräg verlaufende (Winkel a) Nachdrückwand 9 gebildet. Die Nachdrückwand 9 ist verschwenkbar ausgebildet (Schwenkmechanismus 10, 11, 12).

Bei diesem Ausführungsbeispiel ist vorgesehen, dass der Rotor 3 in einem Gehäuse 2 rotierbar angeordnet ist und mit einem am Gehäuse 2 gelagerten Statormesser 5 zusammenarbeitet, wobei die Mantelfläche des Rotors 3 frei von Schlagwerkzeugen ist und wobei zwischen einer am Gehäuse 2 angeordneten Zuführwand 9 und dem Rotor 3 ein Einbringbereich für das zu zerkleinernde Material ausgebildet ist, in welchem das Statormesser 5 angeordnet ist und wobei unterhalb des Rotors 3 ein Lochsieb 21 angeordnet ist und wobei die Zuführwand 9 im Einbringbereich zum Rotor 3 hin geneigt verläuft und im unteren Abschnitt des Einbringbereichs ein sich nach unten hin keilförmig verjüngender Einzugsbereich gebildet ist, an den sich das Lochsieb 21 in Drehrichtung des Rotors 3 betrachtet anschließt und in welchem sich das zu zerkleinernde Material nur durch die Neigung der Zuführwand 9, dem Einfluss der Schwerkraft und der Rotation des Rotors 3 zum Statormesser 5 hin bewegt, wobei der Einbringbereich keinen Zuführschieber oder dergleichen aufweist.

In Fig. 3 ist die Anordnung der Zerkleinerungsmesser 4 am Rotor 3 erkennbar. In diesem Ausführungsbeispiel sind die Zerkleinerungsmesser 4 lösbar an Messerträgern 14 befestigt, welche ihrerseits lösbar mit dem Rotor 3 verbunden sind. Die Messerträger 14 sind dabei einerseits über radiale Vorsprünge 13 befestigt. Die Messerträger 14 weisen zwei rechtwinkelig zueinander verlaufende Wände 18, 19 auf, an denen sich die Zerkleinerungsmesser 4 abstützen, wobei die eine Wand 19 tangential verlaufenden am Rotor 3 zur Anlage kommt, während die andere, erfindungsgemäß keilförmig ausgebildete Wand 18, am radialen Vorsprung 13 zur Anlage kommt.

Die radialen Vorsprünge 13 weisen über ihre axiale Erstreckung eine V-förmige Ausbildung (nach oben, das heißt von der Drehachse wegschauend) mit Scheitellinie 20 auf.

Die Messerträger 14 sind über Befestigungsmittel 17 an den radialen Vorsprüngen 13 befestigt.

Die Fig. 4 sowie die Fig. 5a, 5b zeigen ein Beispiel der Befestigung der Zerkleinerungsmesser 4 an den Messerträgern 14 bzw. der Messerträger 14 am Rotor 3 im Detail.

## Patentansprüche

1. Messerträger für einen Rotor einer Zerkleinerungsvorrichtung, mit zwei wenigstens annähernd rechtwinkelig zueinander verlaufenden Wänden, an denen wenigstens ein Zerkleinerungsmesser in tangentialer bzw. radialer Richtung abstützbar ist, **dadurch gekennzeichnet, dass** jene Wand (18), an welcher sich das wenigstens eine Zerkleinerungsmesser (4) im Montagezustand am Rotor (3) in tangentialer Richtung abstützt, keilförmig ausgebildet ist.

2. Messerträger nach Anspruch 1, **dadurch gekennzeichnet, dass** das wenigstens eine Zerkleinerungsmesser (4) lösbar am Messerträger (14) befestigbar ist.

3. Messerträger nach Anspruch 2, **dadurch gekennzeichnet, dass** das oder die Befestigungsmittel (17) an der von der keilförmigen Wand (18) verschiedenen Wand (19) befestigbar ist bzw. sind.

4. Rotor für eine Zerkleinerungsvorrichtung, mit mehreren Messerträgern, an denen Zerkleinerungsmesser lösbar befestigbar sind, wobei die Messerträger eine Rückseite und eine von dieser beabstandete Anlageseite für die Zerkleinerungsmesser aufweisen, und bei wenigstens einem Messerträger (14) die Anlageseite schräg zur Rückseite verläuft, **dadurch gekennzeichnet, dass** der wenigstens eine Messerträger (14) nach einem der Ansprüche 1 bis 3 ausgebildet ist.

5. Rotor nach Anspruch 4, **dadurch gekennzeichnet, dass** der wenigstens eine Messerträger (14) lösbar am Rotor (3) befestigt ist.

6. Rotor nach Anspruch 4 oder 5, **dadurch gekennzeichnet, dass** der Rotor (3) radiale Vorsprünge (13) aufweist, an denen sich der wenigstens eine Messerträger (14) mit seiner Rückseite abstützt.

7. Rotor nach einem der Ansprüche 4 bis 6, **dadurch gekennzeichnet, dass** die Zerkleinerungsmesser (4) über radial verlaufende Befestigungsmittel, vorzugsweise Schrauben, an den Messerträgern (14) befestigt sind.

8. Rotor nach einem der Ansprüche 4 bis7, **dadurch gekennzeichnet, dass** am wenigstens einem Messerträger (14) wenigstens zwei Zerkleinerungsmesser (4) befestigt sind.

9. Rotor nach einem der Ansprüche 4 bis 8, **dadurch gekennzeichnet, dass** wenigstens zwei Messerträger (14) mit schräg zur Rückseite verlaufender Anlageseite axial benachbart zueinander angeordnet sind und ihre Anlageseiten in radialer Draufsicht entlang der Schenkel eines gedachten V verlaufen.

10. Rotor nach einem der Ansprüche 4 bis 9, **dadurch gekennzeichnet, dass** der Rotor (3) prismatisch ausgebildet ist.

11. Zerkleinerungsvorrichtung mit einem Rotor (3) nach einem der Ansprüche 4 bis 10.

12. Zerkleinerungsvorrichtung nach Anspruch 11, wobei der Rotor (3) in einem Gehäuse (2) rotierbar angeordnet ist und mit einem am Gehäuse (2) gelagerten Statormesser (5) zusammenarbeitet, wobei die Mantelfläche des Rotors (3) frei von Schlagwerkzeugen ist und wobei zwischen einer am Gehäuse (2) angeordneten Zuführwand (9) und dem Rotor (3) ein Einbringbereich für das zu zerkleinernde Material ausgebildet ist, in welchem das Statormesser (5) angeordnet ist und wobei unterhalb des Rotors (3) ein Lochsieb (21) angeordnet ist und wobei die Zuführwand (9) im Einbringbereich zum Rotor (3) hin geneigt verläuft und im unteren Abschnitt des Einbringbereichs ein sich nach unten hin keilförmig verjüngender Einzugsbereich gebildet ist, an den sich das Lochsieb (21) in Drehrichtung des Rotors (3) betrachtet anschließt und in welchem sich das zu zerkleinernde Material nur durch die Neigung der Zuführwand (9), dem Einfluss der Schwerkraft und der Rotation des Rotors (3) zum Statormesser (5) hin bewegt, wobei der Einbringbereich keinen Zuführschieber oder dergleichen aufweist.

## Claims

1. A blade carrier for a rotor of a comminuting apparatus having two walls which extend at least approximately at a right angle to each other and at which at least one comminuting blade can be supported in the tangential and radial direction respectively, **characterised in that** that wall (18) at which the at least one comminuting blade (4) is supported in the tangential direction in the mounted state on the rotor (3) is of a wedge-shaped configuration.

2. The blade carrier according to claim 1 **characterised in that** the at least one comminuting blade (4) can be releasably fixed to the blade carrier (14).

3. The blade carrier according to claim 2 **characterised in that** the one or more fixing means (17) can be fixed at the wall (19) which is different from the wedge-shaped wall (18).

4. A rotor for a comminuting apparatus comprising a plurality of blade carriers, at which comminuting blades can be releasably fixed, wherein the blade carriers have a rear side and a contact side spaced therefrom for the comminuting blades, and in the case of at least one blade carrier (14) the contact side extends inclinedly relative to the rear side, **characterised in that** the at least one blade carrier (14) is designed according to one of claims 1 to 3.

5. The rotor according to claim 4 **characterised in that** the at least one blade carrier (14) is releasably fixed to the rotor (3).

6. The rotor according to claim 4 or claim 5 **characterised in that** the rotor (3) has radial projections (13), at which the at least one blade carrier (14) is supported with its rear side.

7. The rotor according to one of claims 4 to 6 **characterised in that** the comminuting blades (4) are fixed to the blade carriers (14) by way of radially extending fixing means, preferably screws.

8. The rotor according to one of claims 4 to 7 **characterised in that** at least two comminuting blades (4) are fixed to the at least one blade carrier (14).

9. The rotor according to one of claims 4 to 8 **characterised in that** at least two blade carriers (14) are arranged in mutually axially adjacent relationship with the contact side extending inclinedly relative to the rear side and their contact sides in radial plan view extend along the legs of a notional V-shape.

10. The rotor according to one of claims 4 to 9 **characterised in that** the rotor (3) is of a prismatic configuration.

11. A comminuting apparatus comprising a rotor (3) according to one of claims 4 to 10.

12. The comminuting apparatus according to claim 11 wherein the rotor (3) is arranged rotatably in a housing (2) and cooperates with a stator blade (5) mounted to the housing (2), wherein the peripheral surface of the rotor (3) is free of beater tools and wherein provided between a feed wall (9) arranged on the housing (2) and the rotor (3) is an introduction region for the material to be comminuted in which the stator blade (5) is arranged, and wherein an apertured screen (21) is arranged beneath the rotor (3) and wherein the feed wall (9) extends inclinedly towards the rotor (3) in the introduction region and formed in the lower portion of the introduction region is an intake region which tapers in a wedge-shaped configuration downwardly and which is adjoined by the apertured screen (21) as viewed in the direction of rotation of the rotor (3) and in which the material to be comminuted moves towards the stator blade (5) only due to the inclination of the feed wall (9), the influence of the force of gravity and the rotation of the rotor (3), wherein the introduction region does not have any feed pushing members or the like.

## Revendications

1. Porte-lame pour un rotor d'un dispositif de déchiquetage, avec deux parois au moins approximativement à angle droit l'une par rapport à l'autre, sur lesquelles au moins une lame de déchiquetage peut s'appuyer dans une direction tangentielle ou respectivement radiale, **caractérisé en ce que** la paroi (18) sur laquelle la lame de déchiquetage (4) au moins au nombre de un s'appuie sur le rotor (3) dans la direction tangentielle dans l'état de montage est constituée en forme de coin.

2. Porte-lame selon la revendication 1, **caractérisé en ce que** la lame de déchiquetage (4) au moins au nombre de un peut être fixée de façon détachable sur le porte-lame (14).

3. Porte-lame selon la revendication 2, **caractérisé en ce que** le ou les moyen(s) de fixation (17) peut/peuvent être fixé(s) sur la paroi (19) différente de la paroi (18) en forme de coin.

4. Rotor pour un dispositif de déchiquetage, avec plusieurs porte-lames sur lesquels des lames de déchiquetage peuvent être fixées de façon détachable, les porte-lames comportant un côté arrière et un côté d'appui éloigné de celui-ci pour les lames de déchiquetage, et le côté d'appui étant, pour au moins un porte-lame (14), oblique par rapport au côté arrière, **caractérisé en ce que** le porte-lame (14) au moins au nombre de un est constitué selon l'une des revendications 1 à 3.

5. Rotor selon la revendication 4, **caractérisé en ce que** le porte-lame (14) au moins au nombre de un est fixé de façon détachable sur le rotor (3).

6. Rotor selon la revendication 4 ou 5, **caractérisé en ce que** le rotor (3) comporte des saillies (13) radiales sur lesquelles le porte-lame (14) au moins au nombre de un s'appuie avec son côté arrière.

7. Rotor selon l'une des revendications 4 à 6, **caractérisé en ce que** les lames de déchiquetage (4) sont fixées sur les porte-lames (14) par le biais de moyens de fixation radiaux, de préférence des vis.

8. Rotor selon l'une des revendications 4 à 7, **caractérisé en ce qu'**au moins deux lames de déchiquetage (4) sont fixées sur au moins un porte-lame (14).

9. Rotor selon l'une des revendications 4 à 8, **caractérisé en ce qu'**au moins deux porte-lames (14) avec un côté d'appui oblique par rapport au côté arrière sont disposés au voisinage l'un de l'autre axialement et leurs côtés d'appui sont, en vue de dessus, placés le long des branches d'un V imaginaire.

10. Rotor selon l'une des revendications 4 à 9, **caractérisé en ce que** le rotor (3) est constitué de façon prismatique.

11. Dispositif de déchiquetage avec un rotor (3) selon l'une des revendications 4 à 10.

12. Dispositif de déchiquetage selon la revendication 11, le rotor (3) étant disposé de façon rotative dans un boîtier (2) et coopérant avec une lame de stator (5) supportée sur le boîtier (2), la surface d'enveloppe du rotor (3) étant exempte d'outils de frappe, et une zone d'introduction étant constituée pour le matériau à déchiqueter entre une paroi d'amenée (9) disposée sur le boîtier (2) et le rotor (3), zone d'introduction dans laquelle la lame de stator (5) est disposée, et un crible perforé (21) étant disposé au-dessous du rotor (3), et la paroi d'amenée (9) étant, dans la zone d'introduction, inclinée en direction du rotor (3), et une zone d'aspiration se rétrécissant en forme de coin vers le bas étant formée dans le tronçon inférieur de la zone d'introduction, zone d'aspiration à laquelle se raccorde le crible perforé (21) vu dans le sens de rotation du rotor (3), et dans laquelle le matériau à déchiqueter se déplace vers la lame de stator (5) uniquement du fait de l'inclinaison de la paroi d'amenée (9), de l'influence de la force de gravité et de la rotation du rotor (3), la zone d'introduction ne comportant pas de poussoir ni d'élément similaire.
